# EUROPÄISCHE PATENTSCHRIFT

(11) **EP 0 413 168 B1**
(45) Veröffentlichungstag und Bekanntmachung des Hinweises auf die Patenterteilung: **20.04.1994**
(21) Anmeldenummer: 90114026.9
(22) Anmeldetag: 21.07.1990
(51) Int. Cl.: B26B 21/38

(54) **Nassrasierapparat**
Wet-shaver
Rasoir mouillé

(30) Priorität: 17.08.1989 DE 8909835 U
(43) Veröffentlichungstag der Anmeldung: 20.02.1991
(73) Patentinhaber: Wilkinson Sword Gesellschaft mit beschränkter Haftung, D-42659 Solingen (DE)
(72) Erfinder: Althaus, Wolfgang, D-5600 Wuppertal-Cronenberg (DE)
(74) Vertreter: Stenger, Watzke & Ring Patentanwälte

(56) Entgegenhaltungen:
- DE-A- 3 444 735
- US-A- 4 819 330

## Beschreibung

Die Erfindung betrifft einen Naßrasierapparat mit einem Handgriff, an dessen vorderem Ende an einem Rasierapparatekopf eine Rasierklingeneinheit angeordnet ist, wobei in einem Gehäuse des Handgriffs eine motorbetriebene Vibrationseinrichtung angeordnet ist, die den Rasierapparatekopf zusammen mit der Rasierklingeneinheit in eine kontrollierte, gerichtete Vibrationsbewegung unter weitestgehender Vermeidung von Vibrationen des Handgriffs versetzt.

Naßrasierapparate der eingangs angegebenen Art sind bekannt. Sie bestehen aus einem Handgriff, an dessen vorderem Ende an einem Rasierapparatekopf eine Rasierklingeneinheit angeordnet ist, wobei unter einer Rasierklingeneinheit ein Kunststoffkörper zu verstehen ist, in dem eine Einfach- oder Doppelrasierklinge unlösbar eingebettet ist. Zur Verbesserung der Rasiereigenschaften ist im Handgriffgehäuse eine Vibrationseinrichtung vorgesehen, welche durch einen batteriebetriebenen Elektromotor angetrieben wird. Die Vibrationseinrichtung versetzt dabei den Rasierapparatekopf zusammen mit der daran angeordneten Rasierklingeneinheit bei Bedarf während der Rasur in Vibrationsbewegungen.

Ein Nachteil bei diesen bekannten Naßrasierapparaten ist, daß die Vibrationseigenschaften nicht optimal sind. So wird der Handgriff in störender Weise in Vibration versetzt, so daß darüber hinaus die Vibrationsenergie nicht vollständig auf die Rasierklingeneinheit übertragen wird. Darüber hinaus wird die Schwingungsübertragung durch die Ausbildung des Handgriffes aus Kunststoff gedämpft, was ebenfalls den Vibrationseffekt verschlechtert. Weiterhin kann mit den bekannten Naßrasierapparaten nur eine einzige Vibrationsfrequenz eingestellt werden, was immer einen Kompromiß darstellt. So ist bei einem schwachen Bartwuchs oder für empfindlichere Zonen, wie beispielsweise die Halspartie, die Vibrationsfrequenz immer zu groß, während sie bei der Rasur bei stärkerem Bartwuchs oder für Zonen mit dichtem Bartwuchs zu gering ist. Ein weiterer Nachteil bei den bekannten Naßrasierapparaten besteht in dem geteilten Handgriffgehäuse aus Kunststoff, wobei die Gehäuseteile während der Montage ultraschallverschweißt werden. Diese Schweißverbindungen werden häufig durch die Vibration gelockert, was zu einer Veränderung der Schwingcharakteristik führt, die dann die Funktionsfähigkeit des Naßrasierapparates reduziert. Auch kann durch die gelockerte Schweißverbindung oder durch eine inkorrekt ausgeführte Schweißverbindung Wasser in das Innere des Apparates eindringen, was zu einer schnellen Zerstörung der Funktionsteile führt. Schließlich ist bei den bekannten Naßrasierapparaten von Nachteil, daß diese störende Querschwingungen besitzen.

Aus der US-A 4,819, 330 ist ein gattungsgemäßer Naßrasierapparat bekannt, an dessen Handgriff am vorderen Ende ein Rasierapparatekopf mit einer Rasierklingeneinheit angeordnet ist, wobei die Rasierklingeneinheit in eine kontrollierte, gerichtete Vibrationsbewegung in Längsrichtung der Schneidkanten der Rasierklingen versetzt werden kann. Zu diesem Zweck ist der Rasierapparatekopf mit der Rasierklingeneinheit über eine elastische Muffe am vorderen Ende des Handgriffs derart angeordnet, daß der Rasierapparatekopf bezüglich zum Handgriff Vibrationsbewegungen ausführen kann. Zur Erzeugung dieser Vibrationsbewegungen im Rasierapparatekopf und damit in der Rasierklingeneinheit ist innerhalb des Handgriffes ein Motor angeordnet, dessen Drehachse über eine Kupplung einen exzentrisch angeordneten Nocken antreibt, welcher wiederum einen im Rasierapparatekopf verschwenkbaren Hebel derart in eine Schwingungsbewegung versetzt, daß der Rasierapparatekopf entsprechend vibriert.

Mittels dieses bekannten Naßrasierapparates wird zwar im Rasierapparatekopf eine gerichtete Vibrationsbewegung erzeugt, welche Vibrationen des Handgriffs vermeiden soll, doch ist der konstruktive Aufbau zur Erzeugung der Vibrationsbewegungen sehr aufwendig. Insbesondere muß innerhalb des Rasierapparatekopfes ein verschwenkbarer Hebel angeordnet werden, wobei die Schwingungsachse dieses Hebels exakt stimmen muß. Verändert sich diese Schwingungsachse im Laufe der Zeit durch Materialermüdung, kommt es zu störenden Querschwingungen. Darüber hinaus ist der bekannte Naßrasierapparat im Bereich des Rasierapparatekopfes wenig stabil, da er hier aus vielen Einzelteilen besteht.

Davon ausgehend liegt der Erfindung die **Aufgabe** zugrunde, den bekannten Naßrasierapparat dahingehend weiterzuentwickeln, daß unter Erhöhung der Stabilität des Naßrasierapparates insbesondere im Bereich des Rasierapparatekopfes die Gesamtkonstruktion zur Erzeugung der Vibrationsbewegungen vereinfacht ist und die Vibrationseigenschaften verbessert sind.

Als technische **Lösung** wird mit der Erfindung vorgeschlagen,
a) daß ein Träger für die Vibrationseinrichtung (5) im wesentlichen starr mit dem die Rasierklingeneinheit (11) tragenden Rasierapparatekopf (10) verbunden
   ist und
b) daß die aus dem Träger für die Vibrationseinrichtung (5) und dem Rasierapparatekopf (10) mit der Rasierklingeneinheit (11) bestehende starre Baugruppe im Austrittsbereich aus dem vorderen Ende des Gehäuses (2) des Handgriffs (1) verschwenkbar gelagert ist.

Ein nach dieser technischen Lehre ausgebildeter Naßrasierapparat zeichnet sich durch seine konstruktive Einfachheit sowie durch seine Stabilität im Bereich des Rasierapparatekopfes aus. Die konstruktive Einfachheit wird dadurch erzielt, daß der Rasierapparatekopf mit der daran angeordneten Rasierklingeneinheit eine starre Einheit mit der innerhalb des Handgriffs angeordneten Vibrationseinrichtung in der Art eines Stabes bildet, welcher im Austrittsbereich aus den Handgriff verschwenkbar gelagert ist. Eine derartige Baugruppe läßt sich sehr einfach im Handgriff des Naßrasierapparates montieren. Da darüber hinaus der Rasierapparatekopf eine starre Einheit mit der eigentlichen Vibrationseinrichtung bildet, ist entsprechend die Stabilität groß.

In einer konstruktiven Ausgestaltung weist das Gehäuse des Handgriffs vorzugsweise am vorderen Ende eine Durchbrechung mit einem rechteckigen Querschnittsprofil auf und die Verbindung des Trägers für die Vibrationseinrichtung mit dem Rasierapparatekopf ist durch einen Quaderkörper gebildet, der in der Durchbrechung verschwenkbar gelagert ist. Dies stellt eine technisch einfache Möglichkeit dar, um die zuvor beschriebene Baugruppe am vorderen Ende des Handgriffs verschwenkbar zu lagern.

Vorzugsweise ist die Vibrationseinrichtung in einem Vibratorgehäuse angeordnet, welches für die Vibrationsbewegungen mit Spiel innerhalb des Gehäuses des Handgriffs aufgenommen ist. Dieses Vibratorgehäuse bildet somit den Träger für die Vibrationseinrichtung, wobei das Vibratorgehäuse sämtliche Teile aufnehmen kann, welche zum Erzeugen der Vibrationen notwendig sind.

In einer Weiterbildung besteht das Gehäuse des Handgriffs vorwiegend aus Metall. Ein derartiges Handgriffgehäuse aus Metall hat den Vorteil, daß die Schwingungsübertragung ungedämpfter als beispielsweise bei einer Kunststoffausführung des Handgriffgehäuses erfolgt. Darüber hinaus führt ein Handgriffgehäuse aus Metall aufgrund des höheren Gewichts zu einer deutlich geringeren Gehäusevibration, als dies beispielsweise bei einem Kunststoffgehäuse der Fall ist.

In einer weiteren Weiterbildung ist das Gehäuse des Handgriffs einteilig ausgebildet. Das Handgriffgehäuse besteht dabei vorzugsweise aus Metall, kann aber auch aus Kunststoff bestehen. Die einteilige Gehäuseausführung hat zunächst den Vorteil, daß die Schwingungsübertragung auf den Rasierapparatekopf mit der Rasierklingeneinheit auf optimale Weise erfolgt. Im Gegensatz zu dem herkömmlichen geteilten Handgriffgehäuse können durch die Vibrationen keine Schweißverbindungen gelockert werden, so daß die Schwingungscharakteristik nicht verändert und somit eine gleichbleibende Funktionsfähigkeit erzielt wird. Auch tritt bei dem einteiligen Handgriffgehäuse nicht die Gefahr auf, daß beispielsweise durch gelockerte oder inkorrekt ausgeführte Schweißverbindungen Wasser in das Innere des Apparates eindringen kann, so daß mit der einteiligen Ausbildung eine Zerstörung der Funktionsteile vermieden wird.

Weiterhin wird in einer Weiterbildung vorgeschlagen, daß das Gehäuse des Handgriffs außenseitig eine elastische, schwingungsdämpfende Beschichtung aufweist. Diese besteht vorzugsweise aus Gummi, insbesondere aus Synthetikgummi. Neben einer deutlich verringerten Vibration im Griffbereich wird damit auch eine bessere Haptik erreicht.

Eine weitere Weiterbildung schlägt vor, daß am Handgriff ein Schalter zum Betreiben der Vibrationseinrichtung mit unterschiedlichen, insbesondere mit zwei verschiedenen Frequenzen angeordnet ist. Der Benutzer hat somit bei zwei Geschwindigkeiten mit zwei verschiedenen Frequenzen die Möglichkeit, die niedrigere Frequenz bei schwachem Bartwuchs oder für empfindlichere Zonen, wie beispielsweise die Halspartie, zu wählen. Die höhere Frequenz wird für stärkeren Bartwuchs oder für Zonen mit dichtem Bartwuchs benutzt.

In einer bevorzugten Weiterbildung der Vibrationseinrichtung besteht diese aus zwei synchron gegenläufigen Exzentern, deren gemeinsamer Schwerpunkt sich parallel zur Längserstreckung der Rasierklingeneinheit hin und her bewegt. Auf diese Weise ist eine kontrollierte, ausgerichtete Vibrationsbewegung in nur einer einzigen Richtung geschaffen, und zwar parallel zur Schneidkante der in der Rasierklingeneinheit eingebetteten Rasierklinge. Dadurch treten keine störenden Querschwingungen auf. Zumindest werden diese auf ein erträgliches Maß reduziert.

In einer konstruktiven Durchführung dieses Exzenterprinzipes wird vorgeschlagen, daß die synchron gegenläufigen Exzenter durch zwei miteinander mit der gleichen Anzahl von Zähnen in Eingriff stehende sowie jeweils mit einer Unwucht versehene Zahnräder gebildet sind, wobei das eine Zahnrad auf der umlaufenden Motorwelle des Motors und das andere Zahnrad im Träger der Vibrationseinrichtung gelagert sind. Durch ein derartiges Getriebe ist auf technisch einfache Weise ein gegenläufiger Exzenterbetrieb möglich, welcher auf zuverlässige Weise nur eine Vibrationsbewegung parallel zur Schneidkante der Rasierklinge zuläßt.

Vorzugsweise liegt dabei die Motorwelle des Motors in der Längsmittelachse des Gehäuses des Handgriffs. Stattdessen ist es aber auch denkbar, die Motorwelle selbst exzentrisch anzuordnen, so daß dann das zweite Zahnrad mit seiner Achse exakt in der Längsmittelachse des Gehäuses des Handgriffs liegen kann.

Ein Ausführungsbeispiel eines erfindungsgemäßen Naßrasierapparates mit einer Vibrationseinrichtung wird nachfolgend anhand der Zeichnung beschrieben. In der Zeichnung zeigt:
- Fig. 1: einen schematischen Längsschnitt durch den Naßrasierapparat;
- Fig. 2: einen Schnitt entlang der Linie II-II in Fig. 1.

Der Naßrasierapparat besteht aus einem Handgriff 1. Dieser ist durch ein im wesentlichen hohlzylindrisches Gehäuse 2 aus Metall gebildet, dessen hinteres offenes Ende durch einen Deckel 3 verschlossen ist. Dieser ist dabei mittels einer Schnappeinrichtung mit dem Gehäuse 2 verbunden. Das vordere Ende des Gehäuses 2 weist eine Durchbrechung 4 mit einem rechteckigen Querschnittsprofil auf.

Innerhalb des Gehäuses 2 des Handgriffs 1 ist eine Vibrationseinrichtung 5 angeordnet. Diese beteht zunächst aus einem Vibratorgehäuse 6, welches ebenfalls im wesentlichen als Hohlzylinder ausgebildet ist, wobei der Außendurchmesser dieses Vibratorgehäuses 6 etwas geringer ist als der Innendurchmesser des Gehäuses 2 für den Handgriff 1, so daß das Vibratorgehäuse 6 zum Gehäuse 2 etwas Spiel hat. Rückseitig ist das Vibratorgehäuse 6 ebenfalls durch einen Deckel 7 verschlossen. Am vorderen Ende des Vibratorgehäuses 6 ist ein quaderförmiger Körper 8 befestigt, beispielsweise festgeklebt. Dieser trägt hinwiederum einen ähnlich ausgebildeten Quaderkörper 9, wobei dieser in der Durchbrechung 4 des Gehäuses 2 für den Handgriff 1 angeordnet ist. Am Quaderkörper 9 schließlich ist außerhalb des Gehäuses 2 für den Handgriff 1 ein Rasierapparatekopf 10 befestigt, welcher an seinem vorderen Ende eine sogenannte Rasierklingeneinheit 11 trägt, bei der in einem Kunststoffkörper 12 eine Rasierklinge 13 in Form einer Doppelrasierklinge unlösbar eingebettet ist.

Das Vibratorgehäuse 6 mit dem Deckel 7, der Körper 8, der Quaderkörper 9 sowie schließlich der Rasierapparatekopf 10 mit der Rasierklingeneinheit 11 bilden somit eine bauliche Einheit. Diese ist verschwenkbar innerhalb des Gehäuses 2 für den Handgriff 1 gelagert, wobei der Drehpunkt durch den Quaderkörper 9 innerhalb der Durchbrechung 4 definiert ist. Im Austrittsbereich dieser Baugruppe aus dem vorderen Ende des Gehäuses 2 ist diese somit verschwenkbar gelagert, wobei die Verschwenkbewegung durch das vorhandene Spiel zwischen dem Vibratorgehäuse 6 und dem Gehäuse 2 für den Handgriff 1 ermöglicht wird.

Die eigentliche Vibrationseinrichtung 5 besteht aus einem Motor 14 in Form eines Elektromotors, welcher im hinteren Bereich des Vibratorgehäuses 6 fest angeordnet ist. Die elektrische Versorgung dieses Motors 5 erfolgt mittels einer Batterie 15 über elektrische Leitungen 16. Die Batterie 15 ist dabei von hinten in das Gehäuse 2 für den Handgriff 1 hineingesteckt, wobei die Sicherung durch den aufgesteckten Deckel 3 erfolgt.

Dabei stützt sich eine Feder 17 zwischen der Rückseite der Batterie 15 und der Innenseite des Deckels 3 ab.

Auf der Motorwelle 18 des Motors 14, welche im übrigen in der Längsmittelachse des Handgriffs 1 liegt, ist ein erstes Zahnrad 19 angeordnet. Dieses weist mit seinem Ritzel eine bestimmte Anzahl von Zähnen 20 auf. Vor allem aber weist dieses Zahnrad 19 eine Unwucht 21 auf. Das Zahnrad 19 kämmt mit einem zweiten Zahnrad 19′, welches mit seiner Welle 22 im Vibratorgehäuse 6 frei drehbar gelagert ist. Dieses zweite Zahnrad 19′ weist eine entsprechende Anzahl von Zähnen 20′ wie beim ersten Zahnrad 19 auf. Schließlich weist auch das zweite Zahnrad 19′ eine Unwucht 21′ auf.

Schließlich ist noch zu erwähnen, daß das Gehäuse 2 für den Handgriff 1 im Griffbereich eine Beschichtung 23 aus weichem, schwingungsdämpfenden Synthetikgummi aufweist.

Der Naßrasierapparat mit seiner Vibrationseinrichtung 5 arbeitet wie folgt:
Der Motor 14 wird angeschaltet, so daß die Motorwelle 18 mit einer bestimmten Geschwindigkeit und damit mit einer bestimmten Umlauffrequenz in Drehung versetzt wird. Das auf der Motorwelle 18 fest angeordnete Zahnrad 19 läuft entsprechend um und treibt dabei das Zahnrad 19′ in synchroner Weise gegenläufig an. Die Anordnung der beiden Unwuchten 21,21′ in den Zahnrädern 19,19′ ist dabei derart, daß der gemeinsame Schwerpunkt der beiden Zahnräder 19,19′ sich immer in einer festen Ebene befindet, die parallel zu den Schneidkanten der beiden Rasierklingen 13 verläuft. In der zeichnerischen Darstellung ist dies die Papierebene. Auf diese Weise wandert der gemeinsame Schwerpunkt der beiden Zahnräder 19,19′ immer in der Papierebene hin und her.

Durch die schwingungsfähige Aufhängung der Baugruppe innerhalb der vorderen Durchbrechung 4 im Gehäuse 2 für den Handgriff 1 wird somit der Rasierapparatekopf 10 mit seiner Rasierklingeneinheit 11 in eine in der Papierebene verlaufende Vibrationsbewegung versetzt. Dazu senkrechte Querbewegungen (also senkrecht zur Papierebene) treten dabei nicht auf.

Durch einen nicht dargestellten Umschalter können zwei Drehzahlen des Motors 14 eingestellt werden. Dies führt zu zwei unterschiedlichen Geschwindigkeiten und damit zu zwei unterschiedlichen Vibrationsfrequenzen. Die niedrigere Frequenz wird bei schwachem Bartwuchs oder für empfindliche Zonen, wie beispielsweise die Halspartie, gewählt, während die höhere Frequenz für stärkeren Bartwuchs oder für Zonen mit dichtem Bartwuchs benutzt wird.

### Bezugszeichenliste

- 1: Handgriff
- 2: Gehäuse
- 3: Deckel
- 4: Durchbrechung
- 5: Vibrationseinrichtung
- 6: Vibratorgehäuse
- 7: Deckel
- 8: Körper
- 9: Quaderkörper
- 10: Rasierapparatekopf
- 11: Rasierklingeneinheit
- 12: Kunststoffkörper
- 13: Rasierklinge
- 14: Motor
- 15: Batterie
- 16: elektrische Leitung
- 17: Federn
- 18: Motorwelle
- 19: Zahnrad
- 19′: Zahnrad
- 20: Zahn
- 20′: Zahn
- 21: Unwucht
- 21′: Unwucht
- 22: Welle
- 23: Beschichtung

## Patentansprüche

1. Naßrasierapparat
mit einem Handgriff (1), an dessen vorderem Ende an einem Rasierapparatekopf (10) eine Rasierklingeneinheit (11) angeordnet ist,
wobei in einem Gehäuse (2) des Handgriffs (1) eine motorbetriebene Vibrationseinrichtung (5) angeordnet ist, die den Rasierapparatekopf (10) zusammen mit der Rasierklingeneinheit (11) in eine kontrollierte, gerichtete Vibrationsbewegung unter weitestgehender Vermeidung von Vibrationen des Handgriffs (1) versetzt,
**dadurch gekennzeichnet,**
daß ein Träger für die Vibrationseinrichtung (5) im wesentlichen starr mit dem die Rasierklingeneinheit (11) tragenden Rasierapparatekopf (10) verbunden ist und
daß die aus dem Träger für die Vibrationseinrichtung (5) und dem Rasierapparatekopf (10) mit der Rasierklingeneinheit (11) bestehende starre Baugruppe im Austrittsbereich aus dem vorderen Ende des Gehäuses (2) des Handgriffs (1) verschwenkbar gelagert ist.

2. Naßrasierapparat nach Anspruch 1, dadurch gekennzeichnet, daß das Gehäuse (2) des Handgriffs (1) am vorderen Ende eine Durchbrechung (4) mit einem rechteckigen Querschnittsprofil aufweist und daß die Verbindung des Trägers für die Vibrationseinrichtung (5) mit dem Rasierapparatekopf (10) durch einen Quaderkörper (9) gebildet ist, der in der Durchbrechung (4) verschwenkbar gelagert ist.

3. Naßrasierapparat nach Anspruch 1 oder 2, dadurch gekennzeichnet, daß die Vibrationseinrichtung (5) in einem Vibratorgehäuse (6) angeordnet ist, welches für die Vibrationsbewegungen mit Spiel innerhalb des Gehäuses (2) des Handgriffs (1) aufgenommen ist.

4. Naßrasierapparat nach einem der Ansprüche 1 bis 3, dadurch gekennzeichnet, daß das Gehäuse (2) des Handgriffs (1) vorwiegend aus Metall besteht.

5. Naßrasierapparat nach einem der Ansprüche 1 bis 4, dadurch gekennzeichnet, daß das Gehäuse (2) des Handgriffs (1) einteilig ausgebildet ist.

6. Naßrasierapparat nach einem der Ansprüche 1 bis 5, dadurch gekennzeichnet, daß das Gehäuse (2) des Handgriffs (1) außenseitig eine elastische, schwingungsdämpfende Beschichtung (23) aufweist.

7. Naßrasierapparat nach Anspruch 6, dadurch gekennzeichnet, daß die Beschichtung (23) aus Gummi, insbesondere aus Synthetikgummi besteht.

8. Naßrasierapparat nach einem der Ansprüche 1 bis 7, dadurch gekennzeichnet, daß am Handgriff (1) ein Schalter zum Betreiben der Vibrationseinrichtung (5) mit unterschiedlichen, insbesondere mit zwei verschiedenen Frequenzen angeordnet ist.

9. Naßrasierapparat nach einem der Ansprüche 1 bis 8, dadurch gekennzeichnet, daß die Vibrationseinrichtung (5) aus zwei synchron gegenläufigen Exzentern besteht, deren gemeinsamer Schwerpunkt sich parallel zur Längserstreckung der Rasierklingeneinheit (11) bewegt.

10. Naßrasierapparat nach Anspruch 9, dadurch gekennzeichnet, daß die synchron gegenläufigen Exzenter durch zwei miteinander mit der gleichen Anzahl von Zähnen (20,20') in Eingriff stehende sowie jeweils mit einer Unwucht (21,21') versehene Zahnräder (19,19') gebildet sind, wobei das eine Zahnrad (19) auf der umlaufenden Motorwelle (18) des Motors (14) und das andere Zahnrad (19') im Träger der Vibrationseinrichtung (5) gelagert sind.

11. Naßrasierapparat nach Anspruch 10, dadurch gekennzeichnet, daß die Motorwelle (18) des Motors (14) exakt in der Längsmittelachse des Gehäuses (2) des Handgriffs (1) liegt.

## Claims

1. Wet razor having a handle (1), at the front end of which a razor blade unit (11) is disposed on a razor head (10), whereby disposed in a housing (2) of the handle (1) is a motor-driven vibration mechanism (5) that imparts a controlled directed movement to the razor head (10) together with the razor blade unit (11), while nearly completely avoiding vibration of the handle (1),
characterised in that
a carrier for the vibration mechanism (5) is essentially rigidly connected with the razor head (10) that carries the razor blade unit (11) and in that the structural unit comprised of the carrier for the vibration mechanism (5) and the razor head (10) with the razor blade unit (11) is pivotally mounted in the exit region out of the front end of the housing (2) of the handle (1).

2. Wet razor according to claim 1, characterised in that the housing (2) of the handle (1) is provided at the front end with an opening (4) having a square or rectangular cross-section, and in that the connection of the carrier for the vibration mechanism (5) with the razor head (10) is formed by a parallelepipedal member (9) that is pivotally mounted in the opening (4).

3. Wet razor according to claim 1 or 2, characterised in that the vibration mechanism (5) is disposed in a vibrator housing (6) which for the vibration movements is accommodated with play within the housing (2) of the handle (1).

4. Wet razor according to any one of claims 1 to 3, characterised in that the housing (2) of the handle (1) is predominately comprised of metal.

5. Wet razor according to any one of claims 1 to 4, characterised in that the housing (2) of the handle (1) is a single piece.

6. Wet razor according to any one of claims 1 to 5, characterised in that the housing (2) of the handle (1) has an elastic, vibration damping coating (23) on the outside.

7. Wet razor according to claim 6, characterised in that the coating (3) comprises rubber, especially synthetic rubber.

8. Wet razor according to any one of claims 1 to 7, characterised in that disposed on the handle (1) is a switch for operating the vibration mechanism (5) with different frequencies, especially with two different frequencies.

9. Wet razor according to any one of claims 1 to 8, characterised in that the vibration mechanism (5) comprises two eccentrics that operate synchronously in opposite directions, with the common centre of gravity of the eccentrics moving parallel to the longitudinal dimension of the razor blade unit (11).

10. Wet razor according to claim 9, characterised in that the eccentrics, which operate synchronously in opposite directions, are formed by two gear wheels (19, 19') that mesh with one another via the same number of teeth (20, 20') and are respectively provided with an imbalancing means (21, 21'), whereby one of the gear wheels (19) is mounted on the rotating shaft (18) of the motor (14) and the other gear wheel (19') is mounted in the carrier of the vibration mechanism (5).

11. Wet razor according to claim 10, characterised in that the shaft (18) of the motor (14) is disposed exactly in the longitudinal central axis of the housing (2) of the handle (1).

## Revendications

1. Rasoir mécanique comprenant un manche (1), à l'extrémité avant duquel une unité de lames (11) est montée sur une tête de rasage (10), dans un boîtier (2) du manche (1) étant logé un dispositif vibratoire (5) qui est commandé par un moteur et qui imprime à la tête de rasage (10) ainsi qu'à l'unité de lames (11) un mouvement vibratoire contrôlé et orienté en évitant au maximum de faire vibrer le manche (1), caractérisé en ce qu'un support pour le dispositif vibratoire (5) est relié de manière sensiblement rigide à la tête de rasage (10) portant l'unité de lames (11), et l'ensemble rigide, constitué du support pour le dispositif vibratoire (5) et de la tête de rasage (10) munie de l'unité de lames (11), est monté pivotant dans la zone de sortie hors de l'extrémité avant du boîtier (2) du manche (1).

2. Rasoir mécanique selon la revendication 1, caractérisé en ce que le boîtier (2) du manche (1) comporte, à l'extrémité avant, un passage (4) à profil transversal rectangulaire, et en ce que la liaison du support pour le dispositif vibratoire (5) avec la tête de rasage (10) est formée par un corps parallélépipédique (9) qui est monté pivotant dans le passage (4).

3. Rasoir mécanique selon la revendication 1 ou 2, caractérisé en ce que le dispositif vibratoire (5) est disposé dans un boîtier vibrant (6) qui, pour les mouvements vibratoires, est logé avec un jeu à l'intérieur du boîtier (2) du manche (1).

4. Rasoir mécanique selon l'une des revendications 1 à 3, caractérisé en ce que le boîtier (2) du manche (1) est principalement constitué de métal.

5. Rasoir mécanique selon l'une des revendications 1 à 4, caractérisé en ce que le boîtier (2) du manche (1) est conçu d'une seule pièce.

6. Rasoir mécanique selon l'une des revendications 1 à 5, caractérisé en ce que le boîtier (2) du manche (1) comporte, sur le côté extérieur, un revêtement élastique (23) amortisseur de vibrations.

7. Rasoir mécanique selon la revendication 6, caractérisé en ce que le revêtement (23) est constitué de caoutchouc, en particulier de caoutchouc synthétique.

8. Rasoir mécanique selon l'une des revendications 1 à 7, caractérisé en ce que, sur le manche (1), est monté un interrupteur pour actionner le dispositif vibratoire (5) avec diverses fréquences, en particulier avec deux fréquences différentes.

9. Rasoir mécanique selon l'une des revendications 1 à 8, caractérisé en ce que le dispositif vibratoire (5) se compose de deux excentriques qui tournent en sens opposé de manière synchrone et dont le centre de gravité commun effectue un mouvement de va-et-vient parallèlement à l'extension longitudinale de l'unité de lames (11).

10. Rasoir mécanique selon la revendication 9, caractérisé en ce que les excentriques tournant en sens opposé de manière synchrone sont constitués de deux roues dentées (19, 19') qui sont en prise l'une avec l'autre avec le même nombre de dents (20, 20') et sont chacune munies d'une masselotte (21, 21'), l'une des roues dentées (19) étant montée sur l'arbre moteur en rotation (18) du moteur (14) et l'autre roue dentée (19') dans le support du dispositif vibratoire (5).

11. Rasoir mécanique selon la revendication 10, caractérisé en ce que l'arbre moteur (18) du moteur (14) se trouve exactement sur l'axe longitudinal médian du boîtier (2) du manche (1).
